# EUROPÄISCHE PATENTSCHRIFT

(11) **EP 0 203 307 B1**
(45) Veröffentlichungstag und Bekanntmachung des Hinweises auf die Patenterteilung: **01.08.1990**
(21) Anmeldenummer: 86104192.9
(22) Anmeldetag: 26.03.1986
(51) Int. Cl.: E01B 2/00, E01B 3/16

(54) **Eisenbahnoberbau mit Y-förmigen Stahlschwellen und einer Asphalttragschicht sowie Verfahren zur Herstellung dieses Eisenbahnoberbaus**
Railway structure with Y-shaped steel sleepers and an asphalt support layer, and method for the realisation of this railway superstructure
Superstructure de chemin de fer comportant des traverses en acier en forme de Y et une couche de support asphaltique ainsi qu'une méthode pour la réalisation de cette structure de chemin de fer

(30) Priorität: 14.05.1985 DE 3517295
(43) Veröffentlichungstag der Anmeldung: 03.12.1986
(73) Patentinhaber: KEMNA Bau Andreae GmbH & Co. KG, D-2080 Pinneberg (DE)
(72) Erfinder: Andreae, Nicolaus, D-2125 Salzhausen (DE); Reinboth, Kurt, D-4300 Essen 16 (DE); Beecken, Gerhard, D-2096 Toppenstedt (DE); Schreiner, Hans, D-8000 München (DE)
(74) Vertreter: Leine, Sigurd, Dipl.-Ing.

(56) Entgegenhaltungen:
- EP-A- 0 008 743
- CH-A- 293 647
- DE-A- 2 422 942
- DE-A- 3 429 413
- DE-B- 2 425 599
- FR-A- 2 553 445
- GB-A- 962 738
- GB-A- 2 012 338
- US-A- 4 267 085

## Beschreibung

Die Erfindung betrifft einen Eisenbahnoberbau der im Oberbegriff des Anspruchs 1 genannten Art sowie ein Verfahren zur Herstellung eines solchen Oberbaus gemäß Anspruch 14.

Durch die Zeitschrift ETR (28) 5-1979, Seiten 437 und 438, ist ein Eisenbahnoberbau der betreffenden Art bekannt, bei dem die Asphalttragschicht zur flexiblen Anpassung und gleichmäßigen Lastverteilung in den Untergrund dient. Auf dieser Asphalttragschicht ist eine Spezialasphaltschicht angeordnet, die eine große Standfestigkeit, Wärmebeständigkeit und insbesondere Biegefestigkeit hat und zur gleichmäßigen Lastverteilung in den Asphalt dienen soll. Der Gleisrost ist in porenarmes Kolloidmaterial teilweise eingebettet, damit eine gleichmäßige Verteilung der Last in den Asphalt erfolgt. Die Y-förmigen Stahlschwellen sind durch Ankerbolzen verschraubt und gehalten.

Dieser bekannte Eisenbahnoberbau hat ein gutes Verhalten, jedoch ist die Konstruktion aufwendig und arbeitsintensiv, so daß sie allgemein keine Anwendung gefunden hat.

Der Erfindung liegt die Aufgabe zugrunde, einen Eisenbahnoberbau der betreffenden Art zu schaffen, der in seiner Konstruktion einen geringen Aufwand und Arbeitseinsatz erfordert.

Die der Erfindung zugrundeliegende Aufgabe wird durch die im Kennzeichen des Anspruchs 1 angegebene Lehre gelöst.

Nach dieser Lehre ist lediglich die Herstellung einer Asphaltschicht erforderlich, die sich nach den aus dem Straßenbau bekannten Regeln so dimensionieren läßt, daß sie unmittelbar die Auflagekräfte der Y-Stahlschwellen aufnehmen kann. Die Befestigung der Y-Stahlschwellen auf der Asphalttragschicht erfolgt in äußerst einfacher Weise ganz einfach durch Verkleben. Es hat sich überraschenderweise gezeigt, daß eine solche Klebverbindung eine ausreichende Festigkeit und Sicherheit bietet. Lediglich zur Sicherheit ist gemäß einer Weiterbildung der Erfindung vorgesehen, daß eine zusätzliche Sicherung durch Verschraubung erfolgt.

Der Klebstoff ist für die Verklebung nur im Bereich der Auflage der Y-Stahlschwellen auf die Asphalttragschicht erforderlich. Es ist jedoch zweckmäßig, dem Klebstoff die Form einer Schicht zu geben, die sich im Bereich der Y-Stahlschwellen über die gesamte Ausdehnung der Asphalttragschicht erstreckt. Dadurch erfolgt eine Abdichtung der Asphalttragschicht, und es ist möglich, die Schicht des Klebstoffes durch einen kontinuierlichen Vorgang aufzubringen. Als Klebstoff wird zweckmäßigerweise ein elastischer und stark dehnbarer Klebstoff verwendet, der geringfügige Relativbewegungen zwischen den verklebten Flächen ermöglicht. Eine weitere zweckmäßige Eigenschaft des Klebstoffes besteht in einer hohen inneren Reibung, die zur Schwingungsdämpfung und damit zur Geräuschdämpfung führt. Zweckmäßig ist auch eine hohe Plastizitätsspanne von wenigstens 130°C und ein Erweichungspunkt Ring und Kugel über 100°C. Der Brechpunkt nach Fraaß liegt zweckmäßigerweise unter -30°C.

Der Klebstoff hat zweckmäßigerweise eine Dicke von 3-5mm. Dadurch ist er in besonderem Maße in der Lage, geringe Unebenheiten in der Oberfläche der Asphalttragschicht und auch in der Unterseite der Schwelle auszugleichen.

Obwohl die Asphalttragschicht erfindungsgemäß nur einschichtig ist und daher ein einfaches Herstellen ermöglicht, ist es doch gleichzeitig möglich, der Asphalttragschicht in ihrem oberen Bereich andere Eigenschaften zu geben, beispielsweise durch Beimischung eines polymermodifizierten Bitumens als Bindemittel. Hierdurch wird eine bessere Haftung des Bindemittels am Gestein und die notwendige Standfestigkeit auch bei größerem Bindemittelgehalt erreicht.

Zum Schutz der Asphalttragschicht und/oder der Klebstoffschicht vor zu hoher Erwärmung ist es zweckmäßig, sie durch eine Schotterschicht abzudecken.

Ein Verfahren zur Herstellung eines Eisenbahnoberbaus gemäß Anspruch 1 ist in Anspruch 14 angegeben. Dieses Verfahren läßt sich einfach und kontinuierlich durchführen, so daß eine hohe Arbeitsgeschwindigkeit bei geringem Preis möglich ist.

Anhand der Zeichnung soll die Erfindung an einem Ausführungsbeispiel näher erläutert werden.

Die Zeichnung zeigt einen Teilquerschnitt durch einen Eisenbahnoberbau im Bereich einer der beiden Schienen. Auf einer Frostschutzschicht 1 befindet sich eine Asphalttragschicht 2, auf der Y-Stahlschwellen 3 mittels einer durch eine stark gestrichelte Linie angedeuteten Schicht 4 aus Klebstoff aufgeklebt sind. Auf den Stahlschwellen 3 liegt eine nachgiebige Platte 5 auf, auf der eine Rippenplatte 6 aufliegt, die seitlich durch Spurkeile 7 und Anschläge 8 geführt ist. Auf der Rippenplatte 6 liegt eine Schiene 9 auf, deren Fuß 10 durch Spannklemmen 11 und Schrauben 12 gehalten ist.

Im Bereich der Asphalttragschicht 2 erstreckt sich ein Ankerband 13 aus Stahlblech, an das Bolzen 14 angeschweißt sind, auf deren Gewindeenden 15 Muttern 16 aufgeschraubt sind, die die unteren Querteile der Y-Stahlschwellen sichert.

## Patentansprüche

1. Eisenbahnoberbau, mit die Schienen tragenden Y-förmigen Stahlschwellen und mit einer Asphalttragschicht zur Verteilung der Last von den Schwellen in den Untergrund, dadurch gekennzeichnet, daß die Stahlschwellen (3) mittels Klebstoff unmittelbar auf die Asphalttragschicht (2) aufgeklebt sind.

2. Eisenbahnoberbau nach Anspruch 1, dadurch gekennzeichnet, daß der Klebstoff eine sich im Bereich der Stahlschwellen (3) über die gesamte Ausdehnung der Asphalttragschicht (2) erstreckende Schicht (4) bildet.

3. Eisenbahnoberbau nach Anspruch 1, dadurch gekennzeichnet, daß der Klebstoff elastisch ist.

4. Eisenbahnoberbau nach Anspruch 1, dadurch gekennzeichnet, daß der Klebstoff eine hohe Dehnbarkeit hat.

5. Eisenbahnoberbau nach Anspruch 1, dadurch gekennzeichnet, daß der Klebstoff eine hohe innere Reibung hat.

6. Eisenbahnoberbau nach Anspruch 1, dadurch gekennzeichnet, daß der Klebstoff eine Plastizitätsspanne von wenigstens 130°C hat.

7. Eisenbahnoberbau nach Anspruch 1, dadurch gekennzeichnet, daß der Klebstoff einen Erweichungspunkt Ring und Kugel über 100°C hat.

8. Eisenbahnoberbau nach Anspruch 1, dadurch gekennzeichnet, daß der Klebstoff einen Brechpunkt nach Fraaß unter -30°C hat.

9. Eisenbahnoberbau nach Anspruch 1, dadurch gekennzeichnet, daß der Klebstoff eine Dicke von 3-5mm hat.

10. Eisenbahnoberbau nach Anspruch 1, dadurch gekennzeichnet, daß der Klebstoff ein Thermoplast ist.

11. Eisenbahnoberbau nach Anspruch 1, dadurch gekennzeichnet, daß die Asphalttragschicht (2) in ihrem oberen Bereich Anteile von polymermodifiziertem Bitumen aufweist.

12. Eisenbahnoberbau nach Anspruch 1, dadurch gekennzeichnet, daß in der Asphalttragschicht (2) in Richtung der Schienen (9) verlaufende Ankerbleche, insbesondere Ankerbänder (13), eingebettet sind, an denen Ankerbolzen (14) angeschweißt sind, die mit den Stahlschwellen (3) verschraubt sind.

13. Eisenbahnoberbau nach Anspruch 1 oder 2, dadurch gekennzeichnet, daß in den nicht von den Schwellen abgedeckten Bereichen die Asphalttragschicht (2) bzw. die Schicht (4) durch eine Schotterschicht abgedeckt ist.

14. Verfahren zur Herstellung eines Eisenbahnoberbaus nach Anspruch 1, dadurch gekennzeichnet, daß auf der Asphalttragschicht (2) ein Gleis (3, 5-12) lose verlegt wird, das dann mittels eines Schienenfahrzeugs vor Kopf das Gleis (3, 5-12) angehoben, in den so gebildeten Zwischenraum zwischen Asphalttragschicht (2) und Gleis (3, 5-12) eine Auftragsvorrichtung für thermoplastischen Klebstoff eingeführt und der Klebstoff in heißem Zustand als gleichmäßig dicke Schicht (4) auf die Asphalttragschicht (2) aufgetragen wird, während gleichzeitig die Stahlschwellen (3) in die noch weiche Schicht (4) des Klebstoffes eingedrückt werden.

15. Verfahren nach Anspruch 14, dadurch gekennzeichnet, daß die Oberfläche der Asphalttragschicht (2) vor dem losen Verlegen des Gleises (3, 5-12) plangefräst wird.

16. Verfahren nach Anspruch 14, dadurch gekennzeichnet, daß als Auftragsvorrichtung eine Spritzvorrichtung verwendet wird.

17. Verfahren nach Anspruch 14, dadurch gekennzeichnet, daß die Schicht (4) aus Klebstoff hinter der Auftragsvorrichtung mittels einer Verteil- und/oder Glättvorrichtung geglättet wird.

18. Verfahren nach Anspruch 17, dadurch gekennzeichnet, daß als Verteil- und/oder Glättvorrichtung eine durchlöcherte Rolle verwendet wird.

19. Verfahren nach Anspruch 14, dadurch gekennzeichnet, daß die Stahlschwellen (3) vor Eindrücken in die Schicht (4) des Klebstoffes erwärmt werden.

## Revendications

1. Superstructure de chemin de fer comportant des traverses en acier en forme de Y portant les rails et avec une couche de support asphaltique pour la répartition de la charge des traverses dans le sous-sol, caractérisée en ce que les traverses en acier (3) sont collées directement sur la couche de support asphaltique (2) au moyen de colle.

2. Superstructure de chemin de fer selon la revendication 1, caractérisée en ce que la colle forme une couche (4) s'étendant dans la zone des traverses en acier (3) sur toute l'étendue de la couche de support asphaltique (2).

3. Superstructure de chemin de fer selon la revendication 1, caractérisée en ce que la colle est élastique.

4. Superstructure de chemin de fer selon la revendication 1, caractérisée en ce que la colle a une ductilité élevée.

5. Superstructure de chemin de fer selon la revendication 1, caractérisée en ce que la colle a un frottement interne élevé.

6. Superstructure de chemin de fer selon la revendication 1, caractérisée en ce que la colle a une marge de plasticité d'au moins 130°C.

7. Superstructure de chemin de fer selon la revendication 1, caractérisée en ce que la colle a un point de ramollissement à anneau et cône supérieur à 100°C.

8. Superstructure de chemin de fer selon la revendication 1, caractérisée en ce que la oolle a un point de fragilité Fraass inférieur à -30°C.

9. Superstructure de chemin de fer selon la revendication 1, caractérisée en ce que la colle a une épaisseur de 3-5mm.

10. Superstructure de chemin de fer selon la revendication 1, caractérisée en ce que la colle est une matière thermoplastique.

11. Superstructure de chemin de fer selon la revendication 1, caractérisée en ce que la couche de support asphaltique (2) présente dans sa zone supérieure des portions de bitumes polymères modifiés.

12. Superstructure de chemin de fer selon la revendication 1, caractérisée en ce que des tôles d'ancrage, en particulier des bandes d'ancrage (13) s'étendant en direction des rails (9), sont insérées dans la couche de support asphaltique (2), auxquelles sont soudés des boulons d'ancrage (14) qui sont boulonnés aux traverses en acier (3).

13. Superstructure de chemin de fer selon la revendication 1 ou 2, caractérisée en ce que la couche de support asphaltique (2) ou la couche (4) respectivement est recouverte par une couche de ballast dans les zones non recouvertes par les traverses.

14. Procédé pour la fabrication d'une superstructure de chemin de fer selon la revendication 1, caractérisé en ce qu'on pose danseux sur la couche de support asphaltique (2) une voie (3, 5-12), que l'on soulève ensuite la voie (3, 5-12) avant la tête au moyen d'un véhicule sur rails, on introduit un dispositif d'application pour colle thermoplastique dans l'espace intermédiaire ainsi formé entre la couche de support asphaltique (2) et la voie (3, 5-12) et on applique la colle à l'état chaud sous forme de couche (4) d'épaisseur constante sur la couche de support asphaltique (2), pendant qu'on enfonce simultanément les traverses en acier (3) dans la couche (4) encore molle.

15. Procédé selon la revendication 14, caractérisé en ce qu'on dresse à la fraise la surface de la couche de support asphaltique (2) avant le dépôt danseux de la voie (3, 5-12).

16. Procédé selon la revendication 14, caractérisé en ce qu'on utilise un dispositif de projection en tant que dispositif d'application.

17. Procédé selon la revendication 14, caractérisé en ce qu'on lisse la couche (4) de colle derriere le dispositif d'application au moyen d'un dispositif de répartition et/ou de lissage.

18. Procédé selon la revendication 17, caractérisé en ce qu'on utilise un rouleau perforé en tant que dispositif de répartition et/ou de lissage.

19. Procédé selon la revendication 14, caractérisé en ce qu'on chauffe les traverses en acier (3) avant l'enfoncement dans la couche (4) de colle.

## Claims

1. Railroad permanent way, with Y-shaped steel sleepers carrying the rails and with an asphalt support bed for distributing the load from the sleepers into the foundation, characterised in that the steel sleepers (3) are stuck by means of adhesive directly on to the asphalt support bed.

2. Railroad permanent way according to claim 1, characterised in that the adhesive forms a layer or bed (4) which is extended in the region of the steel sleepers (3) over the full extent of the asphalt support bed (2).

3. Railroad permanent way according to claim 1, characterised in that the adhesive is elastic.

4. Railroad permanent way according to claim 1, characterised in that the adhesive has a high degree of extensibility.

5. Railroad permanent way according to claim 1, characterised in that the adhesive has a high internal friction.

6. Railroad permanent way according to claim 1, characterised in that the adhesive has a plasticity range of at least 130°.

7. Railroad permanent way according to claim 1, characterised in that the adhesive has a ring and ball softening point above 100°C.

8. Railroad permanent way according to claim 1, characterised in that the adhesive has a Fraas breaking point below -30°C.

9. Railroad permanent way according to claim 1, characterised in that the adhesive has a thickness of 3-5mm.

10. Railroad permanent way according to claim 1, characterised in that the adhesive is a thermoplast.

11. Railroad permanent way according to claim 1, characterised in that the asphalt support layer or bed (2) contains proportions of polymer-modified bitumen in its upper region.

12. Railroad permanent way according to claim 1, characterised in that anchoring plates, more especially anchoring bands (13), are embedded in the asphalt support bed (2) in the direction of the rails (9), the said plates or bands having welded thereon anchor bolts (14), which have a threaded connection with the steel sleepers (3).

13. Railroad permanent way according to claim 1 or 2, characterised in that, in the regions which are not covered by the sleepers, the asphalt support bed (12) or respectively the bed (4) is covered by a bed of gravel.

14. Method of producing a railway permanent way according to claim 1, characterised in that a track (3, 5-12) is laid loosely on the asphalt support layer or bed (2), that when the track (3, 5-12) is raised by means of a rail vehicle, an applicator means for thermoplastic adhesive is introduced into the gap thus formed between asphalt support bed (2) and track (3, 5-12), and the adhesive, in the hot state, is applied as a layer (4) of uniform thickness to the asphalt support bed (2), while simultaneously the steel sleepers (3) are pressed into the still soft layer (4) of the adhesive.

15. Method according to claim 14, characterised in that the surface of the asphalt support bed (2) is milled until flat before the track (3, 5-12) is loosely laid.

16. Method according to claim 14, characterised in that an injection device is used as means of application.

17. Method according to claim 14, characterised in that the layer (4) of adhesive behind the applicator device is smoothed, by means of a distributing and/or smoothing means.

18. Method according to claim 17, characterised in that a perforated roller is used as distributing and/or smoothing means.

19. Method according to claim 14, characterised in that the steel sleepers (3) are heated before being pressed into the layer or bed (4) of the adhesive.
